# EUROPÄISCHE PATENTSCHRIFT

(11) **EP 2 262 614 B1**
(45) Veröffentlichungstag und Bekanntmachung des Hinweises auf die Patenterteilung: **10.10.2012**
(21) Anmeldenummer: 09722761.5
(22) Anmeldetag: 13.03.2009
(51) Int. Cl.: B24B 55/05

(54) **HANDWERKZEUGMASCHINE, INSBESONDERE HANDGEFÜHRTE SCHLEIFMASCHINE**
HAND-HELD MACHINE TOOL, IN PARTICULAR HAND-GUIDED GRINDING MACHINE
MACHINE-OUTIL PORTATIVE, EN PARTICULIER MEULEUSE MANUELLE

(30) Priorität: 18.03.2008 DE 102008000732
(43) Veröffentlichungstag der Anmeldung: 22.12.2010
(73) Patentinhaber: Robert Bosch GmbH, 70442 Stuttgart (DE)
(72) Erfinder: BOGARDI, Balazs, H-3418 Szent Istvan (HU); KAPLAR, Roland, H-3518 Miskolc Pereces (HU)
(86) Internationale Anmeldenummer: PCT/EP2009/052972
(87) Internationale Veröffentlichungsnummer: WO 2009/115459

(56) Entgegenhaltungen:
- EP-A- 1 908 549
- WO-A-92/19423
- DE-A1- 3 633 943
- DE-A1- 10 343 060

## Beschreibung

Die Erfindung bezieht sich auf eine Handwerkzeugmaschine, insbesondere eine handgeführte Schleifmaschine wie z.B. einen Winkelschleiter, nach dem. Oberbegriff des Anspruches 1.

### Stand der Technik

In der WO 92/19423 A1 wird eine als Winkelschleiter ausgeführte Handwerkzeugmaschine beschrieben, deren drehbar angetriebenes werkzeug von einer Schutzhaube übergriffen ist, welche mithilte einer Verriegelungsvorrichtung an einem gehäusefesten Spannhals der Werkzeugmaschine lösbar zu befestigen ist. Über die Verriegelungsvorrichtung kann die Schutzhaube in verschiedenen Winkelpositionen relativ zum Gehäuse positioniert und arretiert werden. Die Verriegelungsvorrichtung umfasst einen Ringkörper mit einer Riegelnase, die in zugeordnete Ausnchamungen am Spannhals einrastbar ist. Tn Umfangsrichtung sind mehrere Ausnehmungen vorgesehen, die verschiedene Winkelpositionen der Schutzhaube bezogen auf das Gehäuse erlauben.

Die Schutzhaube trägt einen Autsteckkragen, welcher mit Radialvorsprünger versehen ist, die in eine Ringnut am Spannhals eingreifen. Zum Aufschieben des Stenkkragens sind am Spannhals Axialnuten vorgeschen, die in die Ringnut münden.

Des weiteren zeigt diese Druckschrift ein Federelement, das als Federring ausgebildet ist und eine Verriegelungsnase und eine Rastnase aufweist, die einander gegenüberliegen, wobei die Vorriegelungsnase in Ausnehmungen an Bund der Schutzhaube und die Rastnase in Rastmulden eingreift, welche ebenfalls am Bund der Schutzhaube ausgebildet sind. Die Ausnehmungen und die Rastmulden befinden sich auf der Außenseite des Bundes der Schutzhaube, wohingegen die Radialvorsprünge an der Innenseite des Rundes angeordnet sind.

### Offenbarung der Erfindung

Der Erfindung liegt die Aufgabe zu Grunde, mit einfachen konstruktiven Maßnahmen eine Handwerkzeugmaschine zu schaffen, deren Schutzhaube in leicht handzuhabender Weise sicher zu montieren ist.

Diese Aufgabe wird erfindungsgemäß mit den Merkmalen des Anspruches 1 gelöst. Die Unteransprüche geben zweckmäßige Weiterbildungen an.

Die erfindungsgemäβe Handwerkzeugmaschine, bei der es sich insbesondere um eine handgeführte Schleifmaschine wie z.B. einen Winkelschleifer handelt, weist eine das drehbare Werkzeug überdeckende Schutzhaube auf, die lösbar mit einem Tragteil der Handwerkzeugmaschine verbunden ist und eine zentrale Aufnahmeöffnung zur Aufnahme des Tragteils bzw. eines mit dem Tragteil verbundenen Abschnittes aufweist. An der die Aufnahmeöffnung in der Schutzhaube begrenzenden Öffnungswandung ist mindestens ein radial in die Aufnahmeöffnung einfagender Klemmvorsprung ausgebildet, der in der montierten Position in einer Klemmnut liegt, welche zwischen dem Tragstutzen am Tragteil und einem Basisabschnitt an Tragteil ausgebildet ist. Damit der Klemmvorsprung in die Klemmnut eingeführt werden kann, weist der Tragstutzen eine dem Klemmvorsprung zugeordnete Klemmausechmung auf.

Damit ist eine vorriegelung bzw. Arretierung der Schutzhaube nach Art eines Bajonettverschlusses möglich. Hierzu wird der Tragstutzen in die zentrale Ausnchmung in der Schutzhaube axial eingeschoben, derart, dass der Klemmvorsprung an der Schutzhaube in einer Linie mit der Klemnausnehmung am Tragteil liegt. Nachdem die axiale Endposition erreicht ist, wird zwischen Schutzhaube und Tragteil eine Relativverdrehung durchgerührt, woraufhin der Klemmvorsprung in der Klemmnut in Umfangsrichtung verschoben wird und der Klemmvorsprung in Außereingriff mit der Klemmausnehmung am Tragteil gelangt. Daraufhin kann die Schutzhaube nicht mehr axial von dem Tragteil abgezogen werden, es ist in Achsrichtung ein Formschluss zwischen Schutzhaube und Tragteil erreicht.

Zum Lösen wird die Schutzhaube in Gegenrichtung verdreht, so dass der Klemmvorsprung an der Schutzhaube, entlang der Klemmnut verfahrt bis zum Eingriff mit der Klemmausnchmung im Tragteil, woraufhin Schutzhaube und Tragteil über eine Axialbewegung voneinander gelöst werden können.

Für die Montage und Demontage der Schutzhaube ist grundsätzlich kein zusätzliches Werkzeug erforderlich. Es genügt vielmehr, über die Bajonettbewegung die Arretierung mit bzw. das Lösen von der Handwerkzeugmaschine durchzuführen.

Ein weiterer Vorteil ist darin zu sehen, dass die Haltekräfte zwischen Schutzhaube und Tragteil in Achsrichtung wirken, wohingegen keine Radialkräfte zur Abstützung der Gewichtskraft der Traghaube erforderlich sind.

Vorteilhaft ist außerdem die an sich einfache konstruktive Ausführung der Verbindung zwischen dem Tragteil und der Schutzhaube.

Gemäß einer zweckmäßigen Ausführung bildet das Tragteil einen Lagerflansch zur Lagerung einer Spindel bzw. Werkzeugwelle, an der das Werkzeug gehalten ist und die üblicherweise über ein Getriebe von dem Antriebsmotor, vorzugsweise einem elektrischen Antriebsmotor angetrieben wird. Dem Lagerflansch kommt somit zusätzlich zur Aufnahme und Lagerung der Werkzeugwelle die Funktion zu, auch die Schutzhaube zu tragen.

Gemäß einer bevorzugten Weiterbildung sind über den Umfang verteilt mehrere Klemmausnehmungen in den Tragstutzen eingebracht, was die Möglichkeit eröffnet, die Schutzhaube in verschiedenen Winkelpositionen zu arretieren. Des Weiteren kann es zweckmäßig sein, auch mehrere über den Umfang verteilte Klemmvorsprünge an der Aufnahmeöffnung an der Schutzhaube vorzusehen, die in der montierten Position in der Klemmnut liegen, so dass sich die Haltekräfte über eine größere Anzahl derartiger Klemmvorsprünge verteilen.

Um die Rastposition bzw. Winkelposition der Schutzhaube in der montierten Stellung zu sichern und ein versehentliches Verdrehen der Schutzhaube zu verhindern, wird die Schutzhaube erfündungsgemäβ von einem Federelement gesichert, das einen Rastnocken aufweist, der verrastend in eine Rastausnehmung einragt, welche in die die Aufnahmeöffnung der Schutzhaube begrenzende Öffnungswandung eingebracht ist. Das Federelement stützt sich hierbei zwischen dem Tragteil und der Schutzhaube ab, so dass die Schutzhaube von dem Federelement lediglich in Achsrichtung kraftbeaufschlagt wird. Zur Sicherung der Winkellage der Schutzhaube kann gegebenenfalls auch der Rastnocken am Federelement herangezogen werden, indem mit dem Einrasten der Rastnocken zugleich die Drehbewegung der Schutzhaube blockiert. Die Federkraft des Federelementes bewirkt, dass die Schutzhaube in ihrer axialen und Drehposition gehalten wird und dass der Rastnocken nicht versehentlich aus der Rastausnehmung heraus rutscht. Es wirken somit von dem Federelement keine Kräfte in Radial- oder Umfangsrichtung der Schutzhaube.

Die Sicherung des Federelementes erfolgt beispielsweise dadurch, dass das Federelement am Tragteil abgestützt ist, insbesondere mit dem Tragteil verschraubt ist. Die Federkraft des Federelementes wirkt in Achsrichtung, indem durch die Federkraft die Schutzhaube axial von dem Tragteil weggedrückt wird und damit auch der Rastnocken am Federelement in die zugehörige Rastausnehmung eingedrückt wird.

Gemäß einer weiteren bevorzugten Ausgestaltung befindet sich die Rastausnehmung unmittelbar an der zentralen Aufnahmeöffnung in der Schutzhaube, die Rastausnehmung ist demzufolge als radialer Einschnitt in die die Aufnahmeöffnung begrenzende Öffnungswandung der Schutzhaube ausgebildet. Hierbei ist vorsgesehen, die Rastausnehmung unmittelbar neben einem Klemmvorsprung zu positionieren. Es sind über den Umfang verteilt mehrere Rastausnehmungen vorgesehen, insbesondere jeweils eine Rastausnehmung neben einem Klemmvorsprung.

Das Federelement ist erfindungsgemäβ als Federbügel ausgebildet, der mit abgewinkelten Endabschnitten versehen ist, derart, dass ein mittlerer Abschnitt des Federelementes entweder an der Schutzhaube oder am Tragteil anliegt und mindestens einer der Endabschnitte des Federelementes am anderen Bauteil abgestützt ist.

Weitere Vorteile und zweckmäßige Ausführungen sind den weiteren Ansprüchen, der Figurenbeschreibung und den Zeichnungen zu entnehmen. Es zeigen:
- Fig. 1: eine Schnittdarstellung einer als Winkelschleifer ausgebildeten Handwerkzeugmaschine mit einer an einem Lagerflansch gehaltenen Schutzhaube, welche das drehende Werkzeug übergreift,
- Fig. 2: eine perspektivische Einzeldarstellung der Schutzhaube, dargestellt von oben,
- Fig. 3: eine perspektivische Darstellung der Schutzhaube in einer Ansicht von unten,
- Fig. 4: eine perspektivische Darstellung des Lagerflansches, der einen axial überstehenden Tragstutzen aufweist, welcher in der montierten Position in die zentrale Aufnahmeöffnung in der Schutzhaube einragt,
- Fig. 5: einen Schnitt durch den Lagerflansch,
- Fig. 6: ein als Federbügel ausgebildetes Federelement, das in der montierten Position die Schutzhaube am Lagerflansch sichert, dargestellt in einer perspektivischen Ansicht,
- Fig. 7: einen Schnitt durch den Federbügel,
- Fig. 8: eine Draufsicht auf den Federbügel,
- Fig. 9: eine perspektivische Darstellung der an den Lagerflansch montierten Schutzhaube einschließlich des Federbügels,
- Fig. 10: eine perspektivische Ansicht auf die Innenseite der montierten Schutzhaube,
- Fig. 11: eine ähnlich Darstellung wie Fig. 10, jedoch in teiltransparenter Ansicht mit erkennbarem Federbügel.

In den Figuren sind gleiche Bauteile mit gleichen Bezugszeichen versehen.

Bei der in Fig. 1 dargestellten Handwerkzeugmaschine 1 handelt es sich um einen Winkelschleifer mit einem Motorgehäuse 2, in welchem ein als Elektromotor ausgeführter Antriebsmotor 4 angeordnet ist, und einem Getriebegehäuse 3, das an das Motorgehäuse 2 angeflanscht ist und eine Werkzeugwelle 7 mit daran gehaltenem Werkzeug 8 aufnimmt. Der elektrische Antriebsmotor 4 weist eine Ankerwelle 5 auf, deren Drehbewegung über ein Getriebe 6 im Getriebegehäuse 3 auf die Werkzeugwelle 7 übertragen wird. Diese ist in einem Lagerflansch 9 drehbar gelagert, der mit dem Getriebegehäuse 3 verbunden ist. Am Lagerflansch 9 ist außerdem eine das drehbare Werkzeug 8 übergreifende Schutzhaube 10 gehalten. Die Schutzhaube 10 besteht beispielhaft aus Kunststoff, ebenso das Motorgehäuse 2, wohingegen das Getriebegehäuse 3 beispielsweise aus einem Leichtmetall wie Aluminium oder ggf. ebenfalls aus Kunststoff bestehen kann.

In den Figuren 2 und 3 ist die Schutzhaube 10 in Einzeldarstellung gezeigt. In die Schutzhaube 10 ist eine zentrale Aufnahmeöffnung 11 eingebracht, deren Innendurchmesser mit Bezugszeichen 15 gekennzeichnet ist und die zur Sicherung der Schutzhaube an der Handwerkzeugmaschine dient. In die die Aufnahmeöffnung 11 unmittelbar begrenzende und umgebende Öffnungswandung 12 sind mehrere, über den Umfang verteilte Rastausnehmungen 14 eingebracht, die zur zentralen Aufnahmeöffnung 11 hin offen sind und bezogen auf den Innendurchmesser 15 sich radial nach außen erstrecken. Des Weiteren sind mehrere, ebenfalls über den Umfang verteilte Klemmvorsprünge 13 vorgesehen, die einteilig mit der Öffnungswandung 12 ausgebildet sind und sich radial nach innen erstrecken, derart, dass die freie Stirnseite der Klemmvorsprünge 13 radial weiter nach innen gerichtet ist als der Innendurchmesser 15.

Die Klemmvorsprünge 13 könnten eine unterschiedliche Breite - in Umfangsrichtung gesehen - aufweisen. Insgesamt sind über den Umfang verteilt fünf Klemmvorsprünge 13 angeordnet, von denen zwei Klemmvorsprünge mit geringerer Breite und drei Klemmvorsprünge mit größerer Breite ausgebildet sind. Die Klemmvorsprünge 13 größerer Breite sind im 90°-Winkelabstand zueinander angeordnet, die Klemmvorsprünge geringerer Breite verteilen sich im verbleibenden Halbkreis im 60°-Winkelabstand. Grundsätzlich kommen aber auch hiervon abweichende Winkelgrößen in Betracht.

Die Rastausnehmungen 14 befinden sich unmittelbar angrenzend und zu beiden Seiten jedes Klemmvorsprunges 13 geringerer Breite. Darüber hinaus sind zwei weitere Rastausnehmungen 14 angeordnet, die sich etwa in der Mitte des Winkelsegments zwischen einem breiteren Klemmvorsprung und einem schmaleren Klemmvorsprung befinden. Insgesamt sind verteilt über einen Halbkreis sechs Rastausnehmungen 14 vorgesehen.

Die Öffnungswandung 12 einschließlich der Klemmvorsprünge 13 und der Rastausnehmungen 14 ist gegenüber den umliegenden Wandungen der Schutzhaube 10 axial erhaben ausgebildet.

Wie Fig. 4 in Verbindung mit Fig. 5 zu entnehmen, weist der ein Tragteil bildende Lagerflansch 9 einen zylindrischen Tragstutzen 17 auf, der sich axial über einen ebenfalls zylindrischen Basisabschnitt 16 erhebt und einteilig mit diesem ausgebildet ist. Der Basisabschnitt 16 ist einteilig mit einer radial vergrößerten Befestigungsplatte 20 ausgeführt, die im radial außen liegenden Bereich Ausnehmungen zur Befestigung des Lagerflansches aufweist.

Zwischen Tragstutzen 17 und Basisabschnitt 16 befindet sich eine umlaufende Klemmnut 18. In den Tragstutzen 17 sind mehrere, über den Umfang verteilte Klemmausnehmungen 19 eingebracht, die sich über die axiale Breite des Tragstutzens 17 erstrecken, so dass der Tragstutzen im Bereich der Klemmausnehmungen 19 die Klemmnut 18 zur axialen Stirnseite des Lagerflansches frei gibt. Die Anzahl, Position und Breite - in Umfangsrichtung gesehen - der Klemmausnehmungen 19 ist an die Klemmvorsprünge 13 in der Schutzhaube 10 angepasst.

Wie der Schnittdarstellung gemäß Fig. 5 zu entnehmen, ist im Lagerflansch 9 ein Lager 21 aufgenommen, welches zur drehbaren Lagerung der Werkzeugwelle bzw. -spindel dient. In Achsrichtung erstreckt sich das Lager 21 bis zum Basisabschnitt 16, das Lager 21 reicht nicht bis zur Klemmnut 18.

In den Figuren 6 bis 8 ist ein als flacher Federbügel ausgebildetes Federelement 22 dargestellt, welches zwischen dem Lagerflansch und der Schutzhaube angeordnet ist und eine Axialkraft zwischen diesen Bauteilen ausübt und dadurch für eine sicher Arretierung der Schutzhaube am Lagerflansch sorgt. Das Federelement 22 besteht aus einem mittleren, streifenförmigen Abschnitt 23 und zwei sich hieran anschließende Endabschnitte 24 und 25, von denen der erste Endabschnitt 24 abgewinkelt und der zweite, gegenüberliegende Endabschnitt 25 abgekröpft ist, der dadurch parallel zum mittleren Abschnitt 23 liegt.

Am mittleren Abschnitt 23 befindet sich ein Rastnocken 26, der gegenüberliegend zur Abkröpfungsrichtung bzw. zur abgewinkelten Richtung der Endabschnitte 24 und 25 positioniert ist und sich über die Oberseite des mittleren Abschnittes 23 erhebt. Dieser Rastnocken 26 gelangt in der montierten Position in Eingriff mit einer der Rastausnehmungen 14 im Bereich der zentralen Aufnahmeöffnung 11 in der Schutzhaube 10 (siehe Fig. 2 und 3).

In den abgekröpften Endabschnitt 25 ist eine Ausnehmung eingebracht, die zur Befestigung, beispielsweise mittels einer Schraube am Lagerflansch dient.

In Fig. 9 sind Lagerflansch 9, Schutzhaube 10 und Federelement 22 in der zusammengebauten, montierten Position dargestellt. Das Federelement 22 ist mit seinem abgekröpften Abschnitt 25 fest mit der Befestigungsplatte 20 des Lagerflansches 9 verbunden. Der zentrale Abschnitt 23 des Federelementes 22 liegt an der Schutzhaube 10 an. Der abgewinkelte Endabschnitt 24 liegt ebenso wie der abgekröpfte Abschnitt 25 an der Befestigungsplatte 20 an.

Wie Fig. 10 zu entnehmen, ragt der Rastnocken 26 in der montierten Position in eine der Rastausnehmungen 14 ein, die in die Öffnungswandung 12 der Schutzhaube 10 eingebracht sind. Die Position des Federelementes 22 wird dadurch stabilisiert. Gegebenenfalls wird über den einragenden Rastnocken 26 auch eine Winkelarretierung der Schutzhaube 10 erzielt.

Aus Fig. 11 ist zu erkennen, dass der Federbügel 22 zwischen der Befestigungsplatte des Lagerflansches 9 und der Schutzhaube 10 angeordnet ist.

## Patentansprüche

1. Handwerkzeugmaschine, insbesondere handgeführte Schleifmaschine, mit einer ein Werkzeug (8) der Handwerkzeugmaschine (1) überdeckenden Schutzhaube (10), die lösbar mit einem Tragteil der Handwerkzeugmaschine (1) verbunden ist und eine zentrale Aufnahmeöffnung (11) zur Aufnahme des Tragteils aufweist, wobei an der die Aufnahmeöffnung (11) der Schutzhaube (10) begrenzenden Öffnungswandung (12) mindesteng ein radial in die Aufnahmeöffnung (11) einragender Klemmvorsprung (13) ausgebildet ist, wobei das Tragteil einen in die Aufnahmeöffnung (11) einsetzbaren Tragstutzen (17) aufweist, wobei zwischen dem Tragstutzen (17) und einem Basisabschnizt (16) des Tragteils eine sich in Umfangsrichtung erstreckende Klemmnut (18) eingebracht ist, wobei der Tragstutzen (17) eine dem Klermvorsprung (13) zugeordnete Klemmausnehmung (19) aufweist, wobei in montierter Position der Klemmvorsprung (13) in der Klemmnut (18) zwischen Tragstutzen (17) und Basisabschnitt (16) des Tragteils liegt,
**dadurch gekennzeichnet, dass** in die die Aufnahmeöffnung (11) der Schutzhaube (10) begrenzende Öffnungswandung (12) mindestens eine Rastausnehmung (14) eingebracht ist, in die ein an der Handwerkzeugmaschine (1) abgestütztes federelement (22) vorrastend einragt, wobei über den Umfang verteilt mehrere Rastausnchmungen (14) vorgesehen sind, dass die Rastausnehmung (14) unmitttelbar neben einem Klemmvorsprung (13) angeordnet ist, dass die Rastausnehmung (14) unmittelbar an der zentralen Aufnahmeöffnung (11) angeordnet ist, dass das Federelement (22) einen Rastnocken (26) aufweist, der verrastend in die Rastausnchmung (14) einragt, und dass das Federelement als Federbügel mit abgewinkelten Endabschnitten (24) ausgebildet ist.

2. Handwerkzeugmaschine nach Anspruch 1,
**dadurch gekennzeichnet, dass** über den Umfang verteilt mehrere Klemmausnchmunqen (19) in den Tragstutzen (17) eingebracht sind.

3. Handwerkzeugmaschine nach Anspruch 1 oder 2,
**dadurch gekennzeichnet, dass** über den Umfang verteilt mehrere Klemmvorsprünge (13) an der die Aufnahmeöffnung (11) der Schutzhaube (10) begrenzenden Öffnungswandung (12) vorgesehen sind.

4. Handwerkzeugmaschine nach einem der Ansprüche 1 bis 3,
**dadurch gekennzeichnet, dass** das Federelement (22) am Tragteilabgestützt ist.

5. Handwerkzougmaschine nach einem der Ansprüche 1 bis 4,
**dadurch gekennzeichnet, dass** das Federelement (22) am Tragteil angeschraubt ist.

6. Handwerkzeugnaschine nach einem der Ansprüche 1 bis 5,
**dadurch gekennzeichnet, dass** das Federelement (22) als flaches Federelement ausgebildet ist.

7. Handwerkzeugmaschine nach einem der Ansprüche 1 bis 6,
**dadurch gekennzeichnet, dass** das Federelement (22) mindestens einen abgekröpften Endabschnitt (25) aufweist, wobei ein mittlerer Abschnitt (23) des Federelements (22) an der Schutzhaube (10) und der abgewinkelte Endabschnitt (24) am Tragteil anliegt.

8. Handwerkzeugmaschine nach seinem der Anspruche 1 bis 7,
**dadurch gekennzeichnet, dass** das Targteil ein Lagerflansch (9) zur Lagerung einer Werkzeugwelle (7) ist.

## Claims

1. Portable power tool, in particular hand-held sander, having a protective hood (10) covering a tool (8) of the portable power tool (1), said protective hood (10) being connected detachably to a supporting part of the portable power tool (1) and having a central receiving opening (11) for receiving the supporting part, wherein on that opening wall (12) that adjoins the receiving opening (11) in the protective hood (10) there is formed at least one clamping protrusion (13) that projects radially into the receiving opening (11), wherein the supporting part has a supporting connecting piece (17) that is insertable into the receiving opening (11), wherein a clamping groove (18) that extends in the circumferential direction is introduced between the supporting connecting piece (17) and a base portion (16) of the supporting part, wherein the supporting connecting piece (17) has a clamping recess (19) associated with the clamping protrusion (13), wherein in the fitted position the clamping protrusion (13) is located in the clamping groove (18) between the supporting connecting piece (17) and the base portion (16) of the supporting part,
**characterized in that** at least one latching recess (14) is introduced into the opening wall (12) that adjoins the receiving opening (11) in the protective hood (10), a spring element (22) supported on the portable power tool (1) projecting in a latching manner into said latching recess (14), wherein a plurality of latching recesses (14) are provided in a manner distributed around the circumference, **in that** the latching recess (14) is arranged directly adjacent to a clamping protrusion (13), **in that** the latching recess (14) is arranged directly at the central receiving opening (11), **in that** the spring element (22) has a latching lug (26) which projects in a latching manner into the latching recess (14), and **in that** the spring element is in the form of a spring clip having angled end portions (24).

2. Portable power tool according to Claim 1,
**characterized in that** a plurality of clamping recesses (19) are introduced into the supporting connecting piece (17) in a manner distributed around the circumference.

3. Portable power tool according to Claim 1 or 2,
**characterized in that** a plurality of clamping protrusions (13) are provided, in a manner distributed around the circumference, on the opening wall (12) that adjoins the receiving opening (11) in the protective hood (10).

4. Portable power tool according to one of Claims 1 to 3,
**characterized in that** the spring element (22) is supported on the supporting part.

5. Portable power tool according to one of Claims 1 to 4,
**characterized in that** the spring element (22) is screwed to the supporting part.

6. Portable power tool according to one of Claims 1 to 5,
**characterized in that** the spring element (22) is in the form of a flat spring element.

7. Portable power tool according to one of Claims 1 to 6,
**characterized in that** the spring element (22) has at least one bent end portion (25), wherein a central portion (23) of the spring element (22) rests against the protective hood (10) and the angled end portion (24) rests against the supporting part.

8. Portable power tool according to one of Claims 1 to 7,
**characterized in that** the supporting part is a bearing flange (9) for mounting a tool shaft (7).

## Revendications

1. Machine-outil portative, en particulier meuleuse manuelle, comprenant un capot de protection (10) recouvrant un outil (8) de la machine-outil portative (1), lequel capot de protection est connecté de manière détachable à une partie de support de la machine-outil portative (1) et présente une ouverture de réception centrale (11) pour recevoir la partie de support, dans laquelle au moins une saillie de serrage (13) pénétrant radialement dans l'ouverture de réception (11) est réalisée sur la paroi d'ouverture (12) adjacente à l'ouverture de réception (11) du capot de protection (10), dans laquelle la partie de support présente un ajutage de support (17) pouvant être inséré dans l'ouverture de réception (11), dans laquelle entre l'ajutage de support (17) et une portion de base (16) de la partie de support est pratiquée une rainure de serrage (18) s'étendant dans la direction périphérique, dans laquelle l'ajutage de support (17) présente un évidement de serrage (19) associé à la saillie de serrage (13), dans laquelle, dans la position montée, la saillie de serrage (13) se trouve dans la rainure de serrage (18) entre l'ajutage de support (17) et la portion de base (16) de la partie de support,
**caractérisée en ce que** dans la paroi d'ouverture (12) limitant l'ouverture de réception (11) du capot de protection (10) est pratiqué au moins un évidement d'encliquetage (14) dans lequel un élément de ressort (22) supporté sur la machine-outil portative (1) pénètre par encliquetage, plusieurs évidements d'encliquetage (14) étant prévus de manière répartie sur la périphérie, **en ce que** l'évidement d'encliquetage (14) est disposé directement à côté d'une saillie de serrage (13), **en ce que** l'évidement d'encliquetage (14) est disposé directement au niveau de l'ouverture de réception centrale (11), **en ce que** l'élément de ressort (22) présente une came d'encliquetage (26) qui pénètre par encliquetage dans l'évidement d'encliquetage (14) et **en ce que** l'élément de ressort est réalisé sous forme d'étrier à ressort avec des portions d'extrémité coudées (24).

2. Machine-outil portative selon la revendication 1,
**caractérisée en ce que** plusieurs évidements de serrage (19) répartis sur la périphérie sont pratiqués dans l'ajutage de support (17).

3. Machine-outil portative selon la revendication 1 ou 2,
**caractérisée en ce que** plusieurs saillies de serrage (13) réparties sur la périphérie sont prévues sur la paroi d'ouverture (12) limitant l'ouverture de réception (11) du capot de protection (10).

4. Machine-outil portative selon l'une quelconque des revendications 1 à 3, **caractérisée en ce que** l'élément de ressort (22) est supporté sur la partie de support.

5. Machine-outil portative selon l'une quelconque des revendications 1 à 4, **caractérisée en ce que** l'élément de ressort (22) est vissé sur la partie de support.

6. Machine-outil portative selon l'une quelconque des revendications 1 à 5, **caractérisée en ce que** l'élément de ressort (22) est réalisé sous forme d'élément de ressort plat.

7. Machine-outil portative selon l'une quelconque des revendications 1 à 6, **caractérisée en ce que** l'élément de ressort (22) présente au moins une portion d'extrémité recourbée (25), une portion centrale (23) de l'élément de ressort (22) s'appliquant contre le capot de protection (10) et la portion d'extrémité coudée (24) s'appliquant contre la partie de support.

8. Machine-outil portative selon l'une quelconque des revendications 1 à 7, **caractérisée en ce que** la partie de support est une bride de palier (9) pour le support sur palier d'un arbre d'outil (7).
